# EUROPÄISCHE PATENTSCHRIFT

(11) **EP 2 005 008 B1**
(45) Veröffentlichungstag und Bekanntmachung des Hinweises auf die Patenterteilung: **12.08.2009**
(21) Anmeldenummer: 07711640.8
(22) Anmeldetag: 23.02.2007
(51) Int. Cl.: F15B 15/08

(54) **LINEARANTRIEBSVORRICHTUNG**
LINEAR DRIVING MECHANISM
MECANISME DE COMMANDE LINÉAIRE

(30) Priorität: 12.04.2006 DE 202006005952 U
(43) Veröffentlichungstag der Anmeldung: 24.12.2008
(73) Patentinhaber: FESTO AG & Co. KG, 73734 Esslingen (DE)
(72) Erfinder: CLAUS, Stefan, 73734 Esslingen (DE); KALKA, Claus-Peter, 73733 Esslingen (DE)
(74) Vertreter: Abel, Martin
(86) Internationale Anmeldenummer: PCT/EP2007/001566
(87) Internationale Veröffentlichungsnummer: WO 2007/118546

(56) Entgegenhaltungen:
- DE-U1- 29 508 663
- US-A- 4 664 019
- US-B1- 6 253 657

## Beschreibung

Die Erfindung betrifft eine Linearantriebsvorrichtung, mit einem Linearantrieb, der ein zu einer linearen Abtriebsbewegung antreibbares Abtriebsteil aufweist, das über eine Koppeleinrichtung mit einem an einer Linearführung in einer zur Richtung der Abtriebsbewegung parallelen Bewegungsrichtung verschiebbar geführten Führungsteil antriebsmäßig gekoppelt oder koppelbar ist, wobei die Koppeleinrichtung mindestens ein zug- und drucksteifes, einerseits mit dem Abtriebsteil und andererseits mit dem Führungsteil verbundenes oder verbindbares Koppelglied aufweist.

Bei einer aus der EP 0 744 554 B1 bekannten Linearantriebsvorrichtung dieser Art ist das Abtriebsteil eines fluidbetätigten Linearantriebes mit einem an einer Stangenführung verschiebbar geführten Führungsteil antriebsmäßig bewegungsgekoppelt. Auf diese Weise macht das Führungsteil die Linearbewegung des Abtriebteils unmittelbar mit. Zur Verbindung der beiden Komponenten ist eine Koppeleinrichtung vorhanden, die ein zug- und drucksteifes, zugleich jedoch federnd biegeelastisches Koppelglied aufweist, welches einenends an dem Antriebsteil und andernends an dem Führungsteil schwenkbeweglich gelagert ist. Aufgrund dieser Lagerung und der Biegeelastizität des Koppelgliedes ist die Koppeleinrichtung in der Lage, eventuelle Unparallelitäten in der Bewegungsrichtung des Abtriebsteils und des Führungsteils spielfrei auszugleichen. Der Herstellungsaufwand für die Koppeleinrichtung ist jedoch relativ groß.

Aus der DE 201 07 002 U1 geht ein Winkelgelenk hervor, das eine gelenkige Verbindung zweier Bauteile mittels einer in einer Kugelpfanne drehbar gelagerten Gelenkkugel ermöglicht.

Die DE 92 18 883 U1 offenbart einen Arbeitszylinder, bei dem ein Schlitten über ein einziges Kugelgelenk mit einem Wegsensor gekoppelt ist, um Verklemmungen zwischen Schlitten und Wegsensor zu vermeiden.

Es ist die Aufgabe der vorliegenden Erfindung, Maßnahmen vorzuschlagen, die auf einfache Weise einen einen Fluchtungsfehlerausgleich bewirkende antriebsmäßige Kopplung zwischen dem Abtriebsteil eines Linearantriebes und einem zugeordneten Führungsteil ermöglichen.

Zur Lösung dieser Aufgabe ist bei einer Linearantriebsvorrichtung der eingangs genannten Art das Koppelglied zug-, druck- und biegesteif ausgebildet und über je eine Kugelgelenkeinrichtung mit dem Abtriebsteil und dem Führungsteil verbunden oder verbindbar.

Die beiden Kugelgelenkeinrichtungen gestatten voneinander unabhängige Relativbewegungen des Abtriebsteils und des Führungsteils bezüglich dem Koppelglied, bei gleichzeitiger Gewährleistung einer in der Richtung der Abtriebsbewegung spielfreien Kopplung zwischen dem Abtriebsteil und dem zugeordneten Führungsteil. Mithin eignet sich die Koppeleinrichtung für einen Ausgleich eventueller Fluchtungs- und Winkelfehler, die eventuell zwischen dem Antriebsteil des Linearantriebes und einem im Betrieb in der Regel mit einer zu bewegenden Last verbundenen oder verbindbaren Führungsteil auftreten bzw. vorhanden sind. Dadurch wird verhindert, dass rückwirkende Kräfte aufgrund von Überbestimmungen einen vorzeitigen Verschleiß hervorrufen. Gleichzeitig kann durch die in Richtung der Abtriebsbewegung absolut spielfreie Kopplung eine präzise Positionierung des Führungsteils und einer damit eventuell verbundenen Last gewährleistet werden. Somit eignet sich die Kopplungseinrichtung insbesondere auch für den Bereich der Servopneumatik, bei dem die Positioniergenauigkeit eine besondere Rolle spielt. Bei alledem sind durch den einfachen Aufbau sehr günstige Herstellkosten erzielbar.

Vorteilhafte Weiterbildungen der Erfindung gehen aus den Unteransprüchen hervor.

Bei dem Linearantrieb handelt es sich zweckmäßigerweise um einen fluidbetätigten Linearantrieb und hierbei insbesondere um einen mit Druckluft betriebenen, pneumatischen Linearantrieb.

Der Linearantrieb verfügt zweckmäßigerweise über eine eigene Linearführung für das Abtriebsteil, die beilspielsweise an der Außenseite des Antriebsgehäuses angeordnet ist, wobei sie sich dazu eignen kann, ein schlittenartig ausgebildetes Abtriebsteil zu führen. Letzteres ist vor allem relevant für eine Bauform als kolbenstangenloser Linearantrieb, bei dem sich das Abtriebsteil ausschließlich längs des Antriebsgehäuses bewegt und über dessen Stirnseiten nicht ausfährt. Exemplarisch kann hier bei fluidbetätigten Linearantrieben insbesondere auf sogenannte Schlitzzylinder verwiesen werden, aber auch auf Linearantriebe mit berührungsloser, magnetischer Kraftübertragung auf das Abtriebsteil.

Die Koppeleinrichtung kann zur direkten Befestigung seines Koppelgliedes am Abtriebsteil und/oder am Führungsteil ausgebildet sein. Eine erleichterte Handhabung resultiert jedoch aus einer Bauform, bei der die Koppeleinrichtung über je ein Sockelelement zur bevorzugt lösbaren Befestigung am Abtriebsteil und auch am Führungsteil verfügt, wobei zwischen jedem Sockelelement und dem Koppelglied eine der beiden Kugelgelenkeinrichtungen zwischengeschaltet ist.

Die Kugelgelenkeinrichtung umfasst vorzugsweise eine am Koppelglied angeordnete Kugelaufnahme und eine darin in alle Richtungen um ihr Kugelzentrum drehbare Lagerkugel, wobei an der Lagerkugel Befestigungsmittel zur direkten oder indirekten Verbindung mit dem Abtriebsteil bzw. dem Führungsteil angeordnet sind. Solche Befestigungsmittel können beispielsweise als radial von der Lagerkugel abstehender Befestigungsschaft ausgeführt sein, insbesondere mit einem Befestigungsgewinde.

Bevorzugt weist das Koppelglied zumindest im Bereich ihrer Kugelaufnahmen und vorzugsweise gesamthaft Flachgestalt auf. Die Kugelaufnahme kann hier von einer Durchbrechung des Koppelgliedes gebildet sein, deren umfangsseitige Begrenzungsfläche eine der Kugelwölbung entsprechende konkave Lagerfläche für die Lagerkugel bildet. Die Lagerfläche ist insbesondere vergleichbar einer äquatorialen Kugelzone gestaltet.

Vor allem wenn das Koppelglied aus Kunststoffmaterial besteht, kann die Lagerkugel sehr einfach durch Einpressen in die zugeordnete Kugelaufnahme eingesetzt sein. Dies begünstigt insbesondere auch eine einstückige Ausbildung des Koppelgliedes, insbesondere als Spritzgussteil.

In Abhängigkeit vom Anwendungsfall können die an den Lagerungskugeln angeordneten Befestigungsmittel zur gleichen Seite oder zu entgegengesetzten Seiten weisen.

Nachfolgend wird die Erfindung anhand der beiliegenden Zeichnung näher erläutert. In dieser zeigen:
- Figur 1: eine bevorzugte erste Bauform der erfindungsgemäßen Linearantriebsvorrichtung in einer Vorderansicht,
- Figur 2: die Linearantriebsvorrichtung aus Figur 1 in einer Rückansicht,
- Figur 3: die Linearantriebsvorrichtung aus Figur 1 im Querschnitt gemäß Schnittlinie III-III,
- Figur 4: die Linearantriebsvorrichtung aus Figur 1 in einem im Bereich der Koppeleinrichtung durchgeführten Längsschnitt gemäß Schnittlinie IV-IV und
- Figur 5: das in Figur 4 umrahmte Detail V in vergrößerter Darstellung.

Die in ihrer Gesamtheit mit Bezugsziffer 1 bezeichnete Linearantriebsvorrichtung enthält einen Linearantrieb 2 mit einem Abtriebsteil 5, das im Betrieb des Linearantriebes 2 zu einer durch einen Doppelpfeil angedeuteten hin und her gehenden linearen Abtriebsbewegung 4 antreibbar ist. Die Richtung der Abtriebsbewegung 4 wird durch eine zu dem Linearantrieb 2 gehörende erste Linearführung 3 vorgegeben, die exemplarisch als sich in Richtung der Abtriebsbewegung 4 erstreckende Führungsschiene 3a ausgebildet ist. Bevorzugt ist sie am Außenumfang des Längsgestalt aufweisenden, als Antriebsgehäuse 6 bezeichneten Gehäuses des Linearantriebes 2 angeordnet. Sie kann mit diesem Antriebsgehäuse 6 wie abgebildet einstückig ausgeführt sein, wenngleich auch eine Realisierung als gesonderte Komponente möglich wäre.

Das Antriebsgehäuse 6 beherbergt in seinem Innern ganz oder teilweise die zum Antreiben des Abtriebsteils 5 dienenden Antriebsmittel 7. Diese umfassen beim Ausführungsbeispiel, bei dem der Linearantrieb 2 ein fluidbetätigter und insbesondere ein pneumatisch betätigter Linearantrieb 2 ist, einen Antriebskolben 8, der in einem sich längs des Antriebsgehäuses 6 erstreckenden Aufnahmeraum 12 verschiebbar gelagert ist. Er ist mit Dichtungsmittel 13 ausgestattet, über die er dichtend mit der Wandung des Aufnahmeraumes 12 kooperiert, so dass er den Aufnahmeraum 12 axial in zwei Arbeitskammern 14a, 14b unterteilt. Letztere sind über nicht näher gezeigte, die Wandung des Antriebsgehäuses 6 durchsetzende Fluidkanäle gesteuert mit Druckmedium beaufschlagbar, um den Antriebskolben 8 in der einen oder anderen Richtung axial zu verlagern.

Durch eine Kraftübertragungseinrichtung 15 ist der Antriebskolben 8 mit dem Abtriebsteil 5 derart bewegungsgekoppelt, dass Letzteres die Linearbewegung des Antriebskolbens 8 unter Ausführung der Abtriebsbewegung 4 synchron mitmacht.

Der Linearantrieb 2 könnte ein Arbeitszylinder sein, bei dem die Kraftübertragungseinrichtung 15 von einer eine stirnseitige Abschlusswand des Antriebsgehäuses 6 durchsetzenden Kolbenstange gebildet ist, die außerhalb des Antriebsgehäuses 6 an dem Abtriebsteil 5 angreift oder dieses selbst bildet. Bevorzugt kommt die Erfindung jedoch bei einem sogenannten kolbenstangenlosen Linearantrieb 2 zum Einsatz, wie er aus der Zeichnung exemplarisch hervorgeht. Hier ist das Antriebsgehäuse 6 an einer Stelle des Umfanges des Aufnahmeraumes 12 längs geschlitzt, wobei durch den Längsschlitz 16 ein zu der Kraftübertragungseinrichtung 15 gehörender Mitnehmer 17 hindurchgreift, der den Antriebskolben 8 mit dem Abtriebsteil 5 antriebsmäßig verbindet. Er kann durch eine am Abtriebsteil 5 angebrachte Abdeckung 18 verdeckt sein.

Im Bereich der beiden Arbeitskammern 14a, 14b ist der Längsschlitz 16 durch ein von innen her an seinen Schlitzflanken anliegendes Dichtband 22 abgedeckt. Dieses wird im Bereich des Antriebskolbens 8 in dem zwischen den beiden Dichtungsmitteln 13 liegenden Bereich durch nicht näher gezeigte Beaufschlagungsmittel nach innen vom Längsschlitz abgehoben, um den Durchgriff des Mitnehmers 17 durch den Längsschlitz 16 zu ermöglichen.

Abweichend vom Ausführungsbeispiel könnte der Linearantrieb 2 beispielsweise auch ein elektrischer oder ein elektrofluidischer Linearantrieb sein.

Das Abtriebsteil 5 kann insbesondere schlittenartig ausgebildet sein. Zweckmäßigerweise umgreift es die Führungsschiene 3a der ersten Linearführung 3 klammerartig (siehe Figur 3). Am Abtriebsteil 5 angeordnete Lagermittel 23 bewirken den Führungskontakt mit der ersten Linerführung 3. Die Lagermittel 23 können Gleitlagermittel und/oder Wälzlagermittel sein.

Eine insgesamt mit Bezugsziffer 24 bezeichnete Koppeleinrichtung 24 der Linerantriebsvorrichtung 1 ermöglicht in Richtung der Abtriebsbewegung 4 - im Folgenden vereinfacht auch als "axiale Richtung" bezeichnet - eine spielfreie Mitnahmeverbindung mit einem an einer weiteren, zweiten Linearführung 25 in deren Längsrichtung verschiebbar geführten Führungsteil 26.

Die Bewegung des Führungsteils 26 sei als Führungsbewegung 27 bezeichnet. Die zweite Linearführung 25 ist so ausgebildet, dass die Bewegungsrichtung der Führungsbewegung 27 zur Bewegungsrichtung der Abtriebsbewegung 4 parallel verläuft. Zumindest ist dies der Anspruch bei der Realisierung der Gesamtanordnung. In der Praxis werden sich jedoch zumindest minimale Abweichungen in der Parallelität zwischen Abtriebsbewegung 4 und Führungsbewegung 27 aufgrund von Herstellungs- und Montagetoleranzen nie vollständig ausschließen lassen. Diese Abweichungen, welche man als Fluchtungs- und Winkelfehler bezeichnen kann, können bei einer insgesamt starren Kopplung von Abtriebsteil 5 und Führungsteil 26 zu einem erhöhten Verschleiß und mithin zu einer Verringerung der Lebensdauer führen. Die Koppeleinrichtung 24 reduziert oder eliminiert diese Problematik, indem sie zwar in axialer Richtung eine spielfreie Mitnahmekopplung zwischen Abtriebsteil 5 und Führungsteil 26 bewirkt, im übrigen aber Relativbewegungen zwischen den genannten Komponenten zulässt, um etwaige Fluchtungs- und Winkelfehler selbsttätig zu kompensieren.

Die zweite Linearführung 25 ist beim Ausführungsbeispiel eine Stangenführung. Sie enthält mindestens eine und vorzugsweise wenigstens zwei in Parallellage längsseits nebeneinander verlaufende Führungsstangen 25a, 25b, an denen das Führungsteil in Längsrichtung verfahrbar geführt ist. Andere Bauformen für die zweite Linearführung 25 sind jedoch ebenfalls möglich. Beispielsweise könnte sie von einer oder mehreren Führungsschienen gebildet sein.

Die zweite Linearführung 25 wie auch das dieser zugeordnete Führungsteil 26 können beispielsweise Bestandteil einer Maschine oder Anlage sein, mit der der Linearantrieb 2 unter Vermittlung der Koppeleinrichtung 24 antriebsmäßig koppelbar ist, um eine Antriebskraft zu liefern. Hierbei kann der Linearantrieb 2 unabhängig von der zweiten Linearführung 25 installierbar sein. Bei 28 ist schematisch eine Haltestruktur 28 angedeutet, an der die zweite Linearführung 25 unabhängig vom Linearantrieb 2 festgelegt ist und die beispielsweise von einem Maschinengestell gebildet ist, an dem auch der Linearantrieb 2 mit seinem Antriebsgehäuse 6 montiert werden kann.

Ungeachtet des Vorstehenden besteht jedoch auch die Möglichkeit, die Gesamtanordnung aus Linearantrieb 2, Koppeleinrichtung 24, Führungsteil 26 und zweiter Linearführung 25 als Baueinheit auszuführen. Hierbei kann dann unter Umständen sogar auf die erste Linearführung 3 verzichtet werden.

Das Führungsteil 26 bildet vorzugsweise einen Lastträger 32, also eine Komponente, mit der eine zu bewegende Last, in welcher Art auch immer, verbindbar ist. Er enthält zur Befestigung der zu bewegenden Last geeignete Befestigungsmittel 33, beispielsweise unter anderem eine Mehrzahl von Gewindebohrungen. Gemäß der strichpunktierten Abbildung bei 32a in Figur 2 kann der Lastträger allerdings auch eine bezüglich dem Führungsteil 26 gesonderte Komponente sein, die an dem Führungsteil 26, auf welche Art auch immer, befestigt ist.

Die zweite Linearführung 25 erstreckt sich mit Abstand längsseits neben dem Linearantrieb 2. Abtriebsteil 5 und Führungsteil 26 sind dabei in Richtung einer in Figur 3 durch eine strichpunktierte Linie angedeuteten Querachse 34 zueinander beabstandet. Letztere spannt mit den zueinander parallelen Bewegungsrichtungen von Abtriebsteil 5 und Führungsteil 26 eine Hauptebene 35 der Linearantriebsvorrichtung 1 auf.

Die Koppeleinrichtung 24 enthält ein zugsteif, drucksteif und biegesteif ausgebildetes Koppelglied 36, das über je eine Kugelgelenkeinrichtung 37 sowohl mit dem Abtriebsteil 5 als auch mit dem Führungsteil 26 verbunden ist oder verbunden werden kann. Über diese Anordnung wird die Antriebskraft vom Abtriebsteil 5 auf das Führungsteil 26 übertragen. Das Koppelglied 36 ist vorzugsweise so ausgerichtet, dass eine die beiden Kugelgelenkeinrichtungen 37 verbindende gerade Verbindungslinie 38 im Wesentlichen parallel zur Richtung der Abtriebsbewegung 4 ausgerichtet ist. Eine zumindest leichte Schrägstellung ist jedoch ohne weiteres ebenfalls möglich. Zweckmäßig ist es, wenn der zwischen der Verbindungslinie 38 und der Achsrichtung der Abtriebsbewegung 4 eingeschlossene Winkel ein spitzer Winkel ist, sofern eine Schräganordnung vorliegt.

Jede Kugelgelenkeinrichtung 37 enthält eine am Koppelglied 36 angeordnete oder ausgebildete Kugelaufnahme 42 und eine darin gelagerte Lagerkugel 43, wobei die Lagerung ein Verdrehen der Lagerkugel 43 bezüglich der Kugelaufnahme 42 in alle Richtungen um ihr Kugelzentrum 44 ermöglicht. Anders ausgedrückt, kann das Koppelglied 36 im Bereich jeder Kugelgelenkeinrichtung 37 beliebig um das Kugelzentrum 44 verdreht bzw. verschwenkt werden.

Jede Lagerkugel 43 ist mit Befestigungsmitteln 45 zur insbesondere lösbaren Verbindung mit dem zugeordneten Abtriebsteil 5 oder Führungsteil 26 ausgestattet. Diese Befestigungsmittel 45 enthalten zweckmäßigerweise einen radial von der zugeordneten Lagerkugel 43 abstehenden und insbesondere einstückig mit der Lagerkugel 43 ausgebildeten Befestigungsschaft 46. Dieser ist beim Ausführungsbeispiel ein mit einem Befestigungsgewinde ausgestatteter Gewindeschaft, so dass eine lösbare Schraubverbindung mit dem zugeordneten Abtriebsteil 5 oder Führungsteil 26 möglich ist.

Das Koppelglied 36 weist zumindest im Bereich wenigstens einer und vorzugsweise im Bereich beider Kugelaufnahmen Flachgestalt auf. Als optimal wird eine insgesamt flache Gestaltung des Koppelgliedes 36 angesehen, also praktisch als Plattenelement mit beliebiger Außenkontur. Exemplarisch ist es im Bereich der beiden Kugelaufnahmen 42 mit kreisförmig konturierten Endabschnitten versehen, zwischen den sich ein schmälerer Stegabschnitt erstreckt.

Zweckmäßigerweise ist das Koppelglied 36 so ausgerichtet, dass seine in Figur 3 strichpunktiert angedeutete Hauptausdehnungsebene 47 im Wesentlichen parallel zu der oben definierten Hauptebene 35 verläuft. Bedingt durch vorhandene Fluchtungsfehler zwischen den beiden Linearführungen 3, 25 sind jedoch auch andere Ausrichtungen möglich.

Die Dicke des Koppelgliedes 36 ist zumindest im Bereich der Kugelaufnahmen 32 zweckmäßigerweise geringer als der Durchmesser der zugeordneten Lagerkugel 43. Diese ragt mithin gemäß Figuren 4 und 5 beidseits über das Koppelglied 36 hinaus. Die Befestigungsmittel 45 sind quer zur Hauptausdehnungsebene 47 des Koppelgliedes 36 orientiert.

Beim Ausführungsbeispiel weisen die Befestigungsmittel 35, ausgehend von der Hauptausdehnungsebene 47, zur gleichen Seite. Sie können allerdings auch einander entgegengesetzt orientiert sein. Die Art der Anordnung wird sich insbesondere an den Gegebenheiten der Zuordnung zwischen Abtriebsteil 5 und Führungsteil 26 orientieren.

Die Kugelaufnahme 42 ist beim Ausführungsbeispiel von einer Durchbrechung des Koppelgliedes 36 gebildet, deren umfangsseitige Begrenzungsfläche die Lagerfläche 48 für die drehbar aufgenommene Lagerkugel 43 bildet oder aufweist. Damit die Lagerkugel 43 nicht herausfallen kann, ist die Lagerfläche 48 konkav geformt, entsprechend der Kugelwölbung. Sie hat beim Ausführungsbeispiel die Gestalt einer zur Äquatorialebene symmetrischen Kugelzone im mathematischen Sinn.

Die Lagerkugel 43 muss nicht in ihrer Gesamtheit eine Kugelform aufweisen. Die Kugelform kann sich auf denjenigen Abschnitt beschränken, der unter Berücksichtigung der möglichen Dreh- und Schwenkwinkel stets innerhalb der Kugelaufnahme 42 verbleibt. Beispielhaft ist die Lagerkugel 43 auf der den Befestigungsmitteln 45 diametral entgegengesetzten Seite abgeflacht.

Indem das Koppelglied 36 zumindest im Bereich der Kugelaufnahmen 42 und zweckmäßigerweise insgesamt aus einem Kunststoffmaterial besteht, das über eine gewisse elastische Verformungsfähigkeit verfügt, gestaltet sich die Montage der Lagerkugeln 43 in ihren Kugelaufnahmen 42 besonders einfach. Es genügt, die Lagerkugeln 43 einfach durch eine der beiden Mündungen der Kugelaufnahmen 42 hindurchzupressen, so dass keine gesonderten Befestigungsmittel erforderlich sind. Dies ermöglicht eine besonders kostengünstige Herstellung. Insbesondere kann das Koppelglied 36 vor allem bei einer solchen Bauform einstückig hergestellt werden.

Über die Befestigungsmittel 45 könnte jede Lagerkugel 43 direkt an einem daran angepassten Gegenstück des Abtriebsteils 5 und/oder des Koppelgliedes 36 befestigt werden. Zweckmäßigerweise enthält die Koppeleinrichtung 24 jedoch pro Kugelgelenkeinrichtung 37 ein Sockelelement 52, das als Schnittstellenelement zur Verbindung der Lagerkugel 43 mit dem Abtriebsteil 5 bzw. dem Führungsteil 26 fungiert.

Jede Lagerkugel 43 ist über ihre Befestigungsmittel 45 an einem Sockelelement 52 befestigt. Je eines der Sockelelemente 52 ist sodann über geeignete weitere Befestigungsmittel 53 am Abtriebsteil 5 bzw. am Führungsteil 26 angebracht, insbesondere in lösbarer Weise. Die weiteren Befestigungsmittel 53 können insbesondere Befestigungsschrauben sein, die durch das Sockelelement 52 hindurchführbar sind, um anschließend mit dem Abtriebsteil 5 bzw. dem Führungsteil 26 verschraubt zu werden.

## Patentansprüche

1. Linearantriebsvorrichtung, mit einem Linearantrieb (2), der ein zu einer linearen Abtriebsbewegung (4) antreibbares Abtriebsteil (5) aufweist, das über eine Koppeleinrichtung (24) mit einem an einer Linearführung (25) in einer zur Richtung der Abtriebsbewegung (4) parallelen Bewegungsrichtung verschiebbar geführten Führungsteil (26) antriebsmäßig gekoppelt oder koppelbar ist, wobei die Koppeleinrichtung (24) mindestens ein zug- und drucksteifes, einerseits mit dem Abtriebsteil (5) und andererseits mit dem Führungsteil (26) verbundenes oder verbindbares Koppelglied (36) aufweist, **dadurch gekennzeichnet, dass** das Koppelglied (36) zug-, druck-und biegsteif ausgebildet ist und über je eine Kugelgelenkeinrichtung (37) mit dem Abtriebsteil (5) und dem Führungsteil (26) verbunden oder verbindbar ist.

2. Linearantriebsvorrichtung nach Anspruch 1, **dadurch gekennzeichnet, dass** der Linearantrieb (2) ein fluidbetätigter, insbesondere ein pneumatischer, Linearantrieb (2) ist.

3. Linearantriebsvorrichtung nach Anspruch 2, **dadurch gekennzeichnet, dass** der Linerantrieb (2) ein kolbenstangenloser Linearantrieb ist.

4. Linearantriebsvorrichtung nach einem der Ansprüche 1 bis 3, **dadurch gekennzeichnet, dass** der Linearantrieb (2) mit einer bezüglich der Linearführung (25) für das Führungsteil (26) gesonderten, eigenen Linearführung (3) ausgestattet ist, an der das Abtriebsteil (4) linear verschiebbar geführt ist.

5. Linearantriebsvorrichtung nach Anspruch 4, **dadurch gekennzeichnet, dass** der Linearantrieb (2) ein ganz oder teilweise seine Antriebsmittel (7) aufnehmendes Antriebsgehäuse (6) umfasst, an dessen Außenseite die Linearführung (3) für das Abtriebsteil (5) angeordnet ist.

6. Linearantriebsvorrichtung nach Anspruch 4 oder 5, **dadurch gekennzeichnet, dass** die Linearführung (3) für das Abtriebsteil (5) als Führungsschiene (3a) ausgebildet ist.

7. Linearantriebsvorrichtung nach einem der Ansprüche 1 bis 6, **dadurch gekennzeichnet, dass** das Abtriebsteil (5) schlittenartig ausgebildet ist.

8. Linearantriebsvorrichtung nach einem der Ansprüche 1 bis 7, **dadurch gekennzeichnet, dass** die Koppeleinrichtung (24) zur Befestigung am Abtriebsteil (5) und am Führungsteil (26) je ein Sockelelement (52) aufweist, wobei das Koppelglied (36) mit jedem Sockelelement (52) über eine Kugelgelenkeinrichtung (37) verbunden ist.

9. Linearantriebsvorrichtung nach einem der Ansprüche 1 bis 8, **dadurch gekennzeichnet, dass** jede Kugelgelenkeinrichtung (37) eine am Koppelglied (36) angeordnete Kugelaufnahme (42) und eine in der Kugelaufnahme (42) in alle Richtungen um ihr Kugelzentrum (44) drehbar gelagerte Lagerkugel (43) mit zur Verbindung mit dem Abtriebsteil (5) bzw. dem Führungsteil (26) geeigneten Befestigungsmitteln (45) aufweist.

10. Linearantriebsvorrichtung nach Anspruch 9, **dadurch gekennzeichnet, dass** die Befestigungsmittel (45) einen radial von der Lagerkugel (43) abstehenden, insbesondere mit einem Befestigungsgewinde ausgestatteten Befestigungsschaft (46) enthalten.

11. Linearantriebsvorrichtung nach Anspruch 9 oder 10, **dadurch gekennzeichnet, dass** das Koppelglied (36) zumindest im Bereich mindestens einer Kugelaufnahme (42) Flachgestalt aufweist, wobei die Kugelaufnahme (42) von einer Durchbrechung des Koppelgliedes (36) gebildet ist, deren Begrenzungsfläche eine der Kugelwölbung entsprechende konkave Lagerfläche (48) für die Lagerkugel (43) bildet oder aufweist.

12. Linearantriebsvorrichtung nach Anspruch 11, **dadurch gekennzeichnet, dass** das Koppelglied (36) zumindest im Bereich der Kugelaufnahmen (42) aus Kunststoffmaterial besteht und die Lagerkugeln (43) durch Einpressen in die Kugelaufnahmen (42) eingesetzt sind.

13. Linearantriebsvorrichtung nach Anspruch 11 oder 12 in Verbindung mit Anspruch 9 oder 10, **dadurch gekennzeichnet, dass** die Befestigungsmittel (45) der beiden Lagerungskugeln (43) bezogen auf das Koppelglied (36) zu gleichen Seite oder zu entgegengesetzten Seiten orientiert sind.

14. Linearantriebsvorrichtung nach einem der Ansprüche 1 bis 13, **dadurch gekennzeichnet, dass** das Abtriebsteil (5) und das Führungsteil (26) in Richtung einer Querachse (34) der Linearantriebsvorrichtung nebeneinander angeordnet sind, wobei das Koppelglied (36) ein Flachbauteil ist und derart ausgerichtet ist, dass seine Hauptausdehnungsebene (47) zumindest im Wesentlichen parallel zur Längsachse der Linearantriebsvorrichtung (1) und zu der Querachse (34) verläuft.

15. Linearantriebsvorrichtung nach einem der Ansprüche 1 bis 14, **dadurch gekennzeichnet, dass** die Linearführung (25) für das Führungsteil (26) eine Stangenführung mit zweckmäßigerweise zwei parallel zueinander mit Abstand nebeneinander verlaufenden Führungsstangen (25a, 25b) ist.

16. Linearantriebsvorrichtung nach einem der Ansprüche 1 bis 15, **dadurch gekennzeichnet, dass** eine die beiden Kugelgelenkeinrichtungen (37) verbindende gerade Verbindungslinie (38) im Wesentlichen parallel zur Richtung der Abtriebsbewegung (4) ausgerichtet ist oder mit dieser Richtung einen spitzen Winkel einschließt.

17. Linearantriebsvorrichtung nach einem der Ansprüche 1 bis 16, **dadurch gekennzeichnet, dass** das Führungsteil (26) als Lastträger (32, 32a) ausgebildet oder mit einem solchen fest verbunden ist.

18. Linearantriebsvorrichtung nach einem der Ansprüche 1 bis 17, **dadurch gekennzeichnet, dass** das Koppelglied (36) ein einstückiges Bauteil ist.

## Claims

1. Linear drive device with a linear drive (2) comprising an output part (5) capable of being driven to perform a linear output movement (4) and coupled or capable of being coupled for drive, via a coupler unit (24), to a guide part (26) guided on a linear guide (25) for displacement in a direction of movement parallel to the direction of the output movement (4), wherein the coupler unit (24) comprises at least one coupler element (36) rigid under tensile and compressive loads and connected or connectable to the output part (5) on one side and to the guide part (26) on the other side, **characterised in that** the coupler element (36) is designed to be rigid under tensile, compressive and flexural loads and connected or connectable to the output part (5) and to the guide part (26) via a ball joint device (37) each.

2. Linear drive device according to claim 1, **characterised in that** the linear drive (2) is a fluid-operated, in particular a pneumatic, linear drive (2).

3. Linear drive device according to claim 2, **characterised in that** the linear drive (2) is a rodless linear drive.

4. Linear drive device according to any of claims 1 to 3, **characterised in that** the linear drive (2) is provided with its own linear guide (3) separate from the linear guide (25) for the guide part (26), on which the output part (4) is guided for linear displacement.

5. Linear drive device according to claim 4, **characterised in that** the linear drive (2) comprises a drive housing (6) which accommodates all or a part of its drive means (7) and on the outside of which the linear guide (3) for the output part (5) is placed.

6. Linear guide device according to claim 4 or 5, **characterised in that** the linear guide (3) for the output part (5) is designed as a guide rail (3a).

7. Linear drive device according to any of claims 1 to 6, **characterised in that** the output part (5) is designed in the manner of a slide.

8. Linear drive device according to any of claims 1 to 7, **characterised in that** the coupler device (24) is provided with a base element (52) each for attachment to the output part (5) and to the guide part (26), wherein the coupler element (36) is connected to each base element (52) via a ball joint device (37).

9. Linear drive device according to any of claims 1 to 8, **characterised in that** each ball joint device (37) comprises a ball socket (42) provided on the coupler element (36) and a bearing ball (43) rotatable in all directions about its ball centre (44) in the ball socket (42) and provided with fastening means (45) for connection to the output part (5) or the guide part (26) respectively.

10. Linear drive device according to claim 9, **characterised in that** the fastening means (45) include a mounting shank (46) radially projecting from the bearing ball (43) and in particular provided with a fastening thread.

11. Linear drive device according to claim 9 or 10, **characterised in that** the coupler element (36) has a flat shape at least in the region of at least one ball socket (42), the ball socket (42) being represented by an aperture of the coupler element (36), the boundary surface of which forms or has a concave bearing surface (48) for the bearing ball (43) which corresponds to the curvature of the ball.

12. Linear drive device according to claim 11, **characterised in that** the coupler element (36) is made of a plastic material at least in the region of the ball sockets (42) and **in that** the bearing balls (43) are installed into the ball sockets (42) by pressing.

13. Linear drive device according to claim 11 or 12 in conjunction with claim 9 or 10, **characterised in that** the fastening means (45) of the two bearing balls (43) are oriented towards the same side or towards opposite sides relative to the coupler element (36).

14. Linear drive device according to any of claims 1 to 13, **characterised in that** the output part (5) and the guide part (26) are arranged adjacent to each other in the direction of a transverse axis (34) of the linear drive device, wherein the coupler element (36) is a flat component and oriented such that its main plane (47) extends at least substantially parallel to the longitudinal axis of the linear drive device (1) and to the transverse axis (34).

15. Linear drive device according to any of claims 1 to 14, **characterised in that** the linear guide (25) for the guide part (26) is a rod guide expediently comprising two guide rods (25a, 25b) extending parallel to and at a distance from each other.

16. Linear drive device according to any of claims 1 to 15, **characterised in that** a straight connecting line (38) connecting the two ball joint devices (37) is oriented substantially parallel to the direction of the output movement (4) or encloses an acute angle with said direction.

17. Linear drive device according to any of claims 1 to 16, **characterised in that** the guide part (26) is designed as a load-carrying part (32, 32a) or permanently connected to such a part.

18. Linear drive device according to any of claims 1 to 17, **characterised in that** the coupler element (36) is a single-piece component.

## Revendications

1. Dispositif d'entraînement linéaire, avec un entraînement linéaire (2) qui présente une partie de sortie (5) pouvant être entraînée en un mouvement linéaire de sortie (4), partie qui est couplée ou peut être couplée en entraînement, par l'intermédiaire d'un dispositif de couplage (24), à une partie de guidage (26) guidée sur un guidage linéaire (25) de manière coulissante dans une direction de déplacement parallèle à la direction du mouvement de sortie (4), dans lequel le dispositif de couplage (24) présente au moins un organe de couplage (36) rigide en traction et en compression, relié ou pouvant être relié d'un côté à la partie de sortie (5) et de l'autre côté à la partie de guidage (26), **caractérisé en ce que** l'organe de couplage (36) est réalisé rigide en traction, en compression et en flexion et est relié ou peut être relié à la partie de sortie (5) et à la partie de guidage (26) par l'intermédiaire d'un dispositif à rotule (37) à chaque fois.

2. Dispositif d'entraînement linéaire selon la revendication 1, **caractérisé en ce que** l'entraînement linéaire (2) est un entraînement linéaire (2) actionné par un fluide, en particulier pneumatique.

3. Dispositif d'entraînement linéaire selon la revendication 2, **caractérisé en ce que** l'entraînement linéaire (2) est un entraînement linéaire sans tige de piston.

4. Dispositif d'entraînement linéaire selon l'une des revendications 1 à 3, **caractérisé en ce que** l'entraînement linéaire (2) est muni de son propre guidage linéaire (3) séparé par rapport au guidage linéaire (25) destiné à la partie de guidage (26) et sur lequel la partie de sortie (4) est guidée de manière mobile linéairement.

5. Dispositif d'entraînement linéaire selon la revendication 4, **caractérisé en ce que** l'entraînement linéaire (2) comprend un boîtier d'entraînement (6) abritant entièrement ou partiellement ses moyens d'entraînement (7), sur la face extérieure duquel est placé le guidage linéaire (3) destiné à la partie de sortie (5).

6. Dispositif d'entraînement linéaire selon la revendication 4 ou 5, **caractérisé en ce que** le guidage linéaire (3) est conformé en rail de guidage (3a) pour la partie de sortie (5).

7. Dispositif d'entraînement linéaire selon l'une des revendications 1 à 6, **caractérisé en ce que** la partie de sortie (5) est conformée en chariot.

8. Dispositif d'entraînement linéaire selon l'une des revendications 1 à 7, **caractérisé en ce que** le dispositif de couplage (24) présente à chaque fois un élément de socle (52) pour la fixation sur la partie de sortie (5) et sur la partie de guidage (26), l'organe de couplage (36) étant relié à chaque élément de socle (52) par l'intermédiaire d'un dispositif à rotule (37).

9. Dispositif d'entraînement linéaire selon l'une des revendications 1 à 8, **caractérisé en ce que** chaque dispositif à rotule (37) présente un logement de rotule (42) placé sur l'organe de couplage (36) et une rotule (43) montée dans le logement de rotule (42) de manière rotative dans toutes les directions autour de son centre de rotule (44), avec des moyens de fixation (45) convenant pour la liaison avec la partie de sortie (5) ou avec la partie de guidage (26).

10. Dispositif d'entraînement linéaire selon la revendication 9, **caractérisé en ce que** les moyens de fixation (45) contiennent une tige de fixation (46) sortant radialement de la rotule (43), en particulier équipée d'un filetage de fixation.

11. Dispositif d'entraînement linéaire selon la revendication 9 ou 10, **caractérisé en ce que** l'organe de couplage (36) présente une forme plate au moins au niveau d'au moins un logement de rotule (42), le logement de rotule (42) étant formé par une traversée de l'organe de couplage (36) dont la surface limite forme ou présente, pour la rotule (43), une surface de soutien (48) concave correspondant à la courbure de la rotule.

12. Dispositif d'entraînement linéaire selon la revendication 11, **caractérisé en ce que** l'organe de couplage (36) est constitué d'une matière plastique au moins au niveau des logements de rotule (42) et les rotules (43) sont insérées dans les logements de rotule (42) par pressage.

13. Dispositif d'entraînement linéaire selon la revendication 11 ou 12, **caractérisé en ce que** les moyens de fixation (45) des deux rotules (43) sont orientés vers le même côté ou vers des côtés opposés par rapport à l'organe de couplage (36).

14. Dispositif d'entraînement linéaire selon l'une des revendications 1 à 13, **caractérisé en ce que** la partie de sortie (5) et la partie de guidage (26) sont placées l'une à côté de l'autre dans la direction d'un axe transversal (34) du dispositif d'entraînement linéaire, l'organe de couplage (36) étant un composant plat et étant conformé de telle manière que son plan d'extension principal (47) s'étend au moins sensiblement parallèlement à l'axe longitudinal du dispositif d'entraînement linéaire (1) et à l'axe transversal (34).

15. Dispositif d'entraînement linéaire selon l'une des revendications 1 à 14, **caractérisé en ce que** le guidage linéaire (25) pour la partie de guidage (26) est un guidage par tige avec, de manière avantageuse, deux tiges de guidage (25a, 25b) placées parallèlement et à distance l'une à côté de l'autre.

16. Dispositif d'entraînement linéaire selon l'une des revendications 1 à 15, **caractérisé en ce qu'**une ligne de liaison droite (38) reliant les deux dispositifs à rotule (37) est orientée sensiblement parallèlement à la direction du mouvement de sortie (4) ou forme un angle aigu avec cette direction.

17. Dispositif d'entraînement linéaire selon l'une des revendications 1 à 16, **caractérisé en ce que** la partie de guidage (26) est conformée en support de charge (32, 32a) ou est reliée à un tel support de charge.

18. Dispositif d'entraînement linéaire selon l'une des revendications 1 à 17, **caractérisé en ce que** l'organe de couplage (36) est un composant d'un seul tenant.
